# EUROPÄISCHE PATENTSCHRIFT

(11) **EP 0 573 885 B1**
(45) Veröffentlichungstag und Bekanntmachung des Hinweises auf die Patenterteilung: **12.03.1997**
(21) Anmeldenummer: 93108835.5
(22) Anmeldetag: 02.06.1993
(51) Int. Cl.: C02F 11/00

(54) **Durchström-Trockner zur Trocknung von Schlämmen mit Filteranordnung**
Rapid packager drier dor drying sludge with a filtering arrangement
Séchoir circulaire à bobine pour le séchage des boues d'égout avec un arrangement de filtrage

(30) Priorität: 09.06.1992 DE 4218699
(43) Veröffentlichungstag der Anmeldung: 15.12.1993
(73) Patentinhaber: LINDAUER DORNIER GESELLSCHAFT M.B.H, D-88131 Lindau (DE)
(72) Erfinder: Trötscher, Gerhard, Dipl.-Ing., W-8990 Lindau/B. (DE); Hecht, Anton, W-8990 Lindau/B. (DE)

(56) Entgegenhaltungen:
- DE-A- 3 616 966
- DE-A- 4 013 761
- DE-B- 1 629 008

## Beschreibung

Gegenstand der Erfindung ist ein Durchström-Trockner zur Trocknung von Schlämmen nach dem Oberbegriff des Patentanspruchs 1.

Derartige Durchström-Trockner werden zur Trocknung von Schlämmen aller Art verwendet, wobei es sich um ein Durchlaufverfahren handelt. Auf einem Transportband wird der zu trocknende Schlamm aufgegeben und wird in das Gehäuse der Trocknungsanlage eingefahren, wobei der Einlaufbereich und der Auslaufbereich des Gehäuses abgedichtet ist.

In dem Gehäuse sind in an sich bekannter Weise in gegenseitigem Abstand in Transportrichtung verteilt Druckräume angeordnet, in welche erwärmte Luft eingeblasen wird, welche Luft durch den auf dem Band lagernden Schlamm hindurchtritt und in einen darunterliegenden Saugraum eintritt. Aus diesem Saugraum wird die Luft wieder abgesaugt und erneut im Kreislauf in den Druckraum geführt.

Bei den bisher bekannten Durchström-Trocknern besteht jedoch der Nachteil, daß eine unerwünschte Staubentwicklung bei der Trocknung entsteht. Dieser Staub lagert sich an schlecht durchströmten Stellen im Druckraum und im Saugraum ab, verschmutzt den Ventilator und es besteht auch die Gefahr der Staubexplosion.

Hierzu ist es bekannt, eine Staubabreinigung in der Abluft vorzusehen, wobei die Abluft in einem Zyklon-Abscheider gefuhrt wird, und dort zum größten Teil abgeschieden wird. Ebenso ist eine Abscheidung im Abluftstrom dadurch bekannt, daß man den Abluftstrom durch ein stationäres Filter hindurchleitet.

Sowohl die Zyklon-Abscheidung als auch die Abscheidung durch stationäre Filter hat jedoch den Nachteil, daß der Wirkungsgrad der Abscheidung nur ungenügend ist und daß im übrigen die Anordnung von Zyklon-Abscheidern mit genügender Abscheideleistung relativ aufwendig ist.

Der Erfindung liegt die Aufgabe zugrunde, einen Durchström-Trockner mit Filteranordnung der eingangs genannten Art so weiterzubilden, daß bei relativ geringen Herstellungs- und Unterhaltskosten ein höherer Wirkungsgrad der Staubabscheidung erreicht wird.

Zur Lösung der gestelten Aufgabe ist die Erfindung durch die technische Lehre des Anspruchs 1 gekennzeichnet.

Wesentliches Merkmal der Erfindung ist, daß unterhalb des Transportbandes, auf dem der zu trocknende Schlamm im Gehäuse in Längsrichtung geführt wird, mindestens ein Filterband im Saugraum angeordnet ist, welches von der staubbelasteten Luft, die durch das Transportband für den zu trocknenden Schlamm strömt, durchsetzt wird.

Hierbei ist wesentlich, daß das Filterband angetrieben ist, wobei es für die Art und Ausbildung des Antriebes unterschiedliche Ausführungsformen gibt.

In einer ersten, bevorzugten Ausführungsform der Erfindung ist vorgesehen, daß das Filterband mit kontinuierlicher Geschwindigkeit angetrieben wird, wobei dei Geschwindigkeit etwa gleich der Geschwindigkeit des Transportbandes für den Schlamm ist.

In einer anderen Ausführungsform der Erfindung ist vorgesehen, daß das Filterband entgegen der Laufrichtung des oben liegenden Schlamm-Transportbandes angetrieben ist und in einer dritten Ausführungsform ist vorgesehen, daß der Antrieb des Filterbandes - in der einen oder der anderen Richtung - nicht kontinuierlich, sondern intermittierend ausgebildet ist.

Der Antrieb des Filterbandes etwa in der gleichen Geschwindigkeit wie das Schlamm-Trocknungsband ist nur eine bevorzugte Ausführungsform, wobei die vorliegende Erfindung alle Antriebsgeschwindigkeiten des Filterbandes umfaßt.

Die vorliegende Erfindung sieht also erstmals einen Durchström-Trockner vor, in dessen Saugraum ein von Stäuben behafteter Luftstrom durch ein bewegbar angetriebenes Filterband hindurchtritt.

In der nachfolgenden Beschreibung werden nun die verschiedenen Abreinigungsmöglichkeiten des Filterbandes geschildert, wobei es bevorzugt wird, daß das Filterband von einem Reinigungsluftstrom durchsetzt wird, wobei unterhalb des Filterbandes in gegenseitigen Abständen in Laufrichtung des Filterbandes verteilt jeweils ein Blaskasten angeordnet ist, der einen etwa senkrecht zur Ebene des Filterbandes gerichteten Luftstrom gegen einen darüber über dem Filterband angeordneten Saugkasten richtet. Damit wird der auf dem Filterband lagernde Staub abgehoben, aus den Poren und Maschen des Filterbandes entfernt und in den Saugkasten aufgenommen.

Hierbei wird es bevorzugt, wenn die Unterseite des Saugkastens nicht in einer Ebene parallel zur Ebene des Filterbandes ausgebildet, sondern wenn die Unterseite des Saugkastens angeschrägt ausgebildet ist, d.h. der Filterstaub läuft zunächst in einen konisch sich verengenden Raum an der Unterseite des Saugkastens. Der Staub kann sich nämlich in einer bestimmten Höhe auf dem Filterband ansammeln; die oberen Schichten werden dann erst durch den konisch erweiterten, ersten Bereich an der Unterseite des Saugkastens aufgenommen. Der Staub wird also nach und nach abgetragen, so daß die dünneren Staubschichten dann in den konisch verengten Bereich an der Unterseite des Saugkastens gelangen und mit hohem Wirkungsgrad abgesaugt werden können.

Das Filterband kann hierbei als Kunststoff-Siebband ausgebildet sein mit einer bestimmten Sieböffnung; es kann jedoch auch als Filtervlies ausgebildet sein, welches entweder aus Papier, Kunststoff, Textilmaterial oder dergleichen besteht. Ebenso ist es möglich, das Filterband als Metallband auszubilden.

Für die Abreinigung des Filterbandes ist an und für sich nur der Saugkasten, der oberhalb des Filterbandes angeordnet ist, lösungsnotwendig, weil ein unterhalb des Filterbandes angeordneter Blaskasten nicht unbedingt erforderlich ist. Dies deshalb, weil die von dem Saugkasten angesaugte Luft auch unmittelbar aus dem Saugraum des gesamten Trocknergehäuses entnommen werden könnte, was allerdings mit dem Nachteil verbunden ist, daß diese Luft zusätzlich nachgeliefert werden muß und bei der Nachlieferung entsprechend angewärmt werden muß.

Aus Energieeinsparungsgründen wird deshalb ein eigener Blaskasten unterhalb des Filterbandes angeordnet, über den ein getrennter, nicht aufgeheizter Luftstrom gegen das Filterband geleitet wird.

Als Abreinigungsvorrichtung kommen neben der erwähnten Saugabreinigung noch andere Vorrichtungen in Betracht, wie z. B. eine Preßluft-Abreinigung, oder eine Bürstenabreinigung. Ebenso können die beschriebenen Abreinigungsmethoden untereinander kombiniert werden.

Darüber hinaus ist es möglich, eine Abreinigung mit einem Hochdruck-Wasserstrahl vorzunehmen.

Der Vorteil eines mitlaufenden Filterbandes ist also die automatische Abreinigung dieses Filterbandes, was bei statischen Filtern nicht gegeben ist.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen - einschließlich der Zusammenfassung - offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert einen Schnitt durch einen Durchström-Trockner nach der Erfindung;
- Figur 2:: der Schnitt gemäß der Linie II-II in Figur 1.

Der Durchström-Trockner besteht im wesentlichen aus einem hermetisch dicht abgeschlossenen Gehäuse 1, welches entsprechend wärmeisoliert ist, um Wärmeverluste zu vermeiden. Das Gehäuse 1 weist einen vorderen Einlaufbereich 2 und einen hinteren Auslaufbereich 3 auf.

Das Gehäuse 1 ist in verschiedene Trocknerzonen unterteilt, wobei jede Trocknerzone gleich ausgebildet ist, wonach es genügt, lediglich eine einzige Trocknerzone zu beschreiben. Es versteht sich von selbst, daß in der dargestellten Zeichnung nur eine geringe Anzahl von Trocknerzonen gezeigt ist, es können hierbei beliebig viele Trocknerzonen aneinander gereiht in dem Gehäuse 1 angeordnet sein.

Jede Trocknerzone besteht aus einem seitlich angesetzten Ventilator 4 (Vergleiche Figur 2), der in einem eigenen Gehäuseteil 5 seitlich am Gehäuse 1 angeflanscht ist. Dieses Gehäuseteil 5 ist gemäß Figur 2 von dem Gehäuse 1 wegfahrbar, um den Ventilator besser zugänglich zu machen.

Der Ventilator erzeugt hierbei Druckluft, die er über einen Einströmtrichter 6 in einen Druckraum 35 des Gehäuses 1 einbläst. Die Luft strömt dann in Pfeilrichtung 9 aus dem Einströmtrichter 6 in den Druckraum 35 und tritt über Ausnehmungen 25 an der Unterseite des Druckraumes 35 aus und durchströmt so unmittelbar den unterhalb der Ausnehmung 25 entlang auf einem Transportband 18 geführten, zu trocknenden Schlamm 22.

Der Druckraum 35 wird durch den Blaskasten 24 gebildet.

Das Transportband 18 ist hierbei über eine einlaufseitige Spannwalze 26 und eine auslaufseitige Antriebswalze 27 geführt. Im Bereich des Gehäuses 1 läuft das Transportband 18 über eine Reihe von Tragrollen 23.

Um einen unerwünschten Bypass der erwärmten Luft aus dem Druckraum 35 in den Saugraum 36 zu vermeiden, sind an den Tragrollen 23 seitliche Trennwände 33 vorgesehen.

Die Luft durchströmt dann das später noch zu beschreibende Filterband 28, wo der von dem zu trocknenden Schlamm ausgetragene Staub sich als Filterstaub 37 niederschlägt.

Nach dem Durchströmen der Luft in Pfeilrichtung 34 durch das Filterband 28 gelangt die Luft so in den Saugraum 36 und wird über einen Rückströmkanal 7 in den Ventilator abgesaugt. Im Rückströmkanal 7 ist hierbei eine Wärmequelle 8 angeordnet, welche die Luft aufheizt.

Der zu trocknende Schlamm wird in Pfeilrichtung 20 in eine Aufgabevorrichtung 19 eingespeist, die als Doppelschnecken-Austragsvorrichtung ausgebildet ist. Auf diese Weise wird der zu trocknende Schlamm in gleichmäßiger Höhe auf dem Transportband 18 aufgebracht. Der zu trocknende Schlamm muß von Luft durchströmbar sein, deshalb ist es vorgesehen, daß der Schlamm pelletiert wird, um Durchströmräume zu schaffen.

Zur luftseitigen Abdichtung des Gehäuses im Einlaufbereich 2 ist dort eine Zellenradschleuse 21 angeordnet, welche abdichtend mit seinem Zellenrad in den zu trocknenden Schlamm eingreift.

In einer Weiterbildung der vorliegenden Erfindung kann es vorgesehen sein, daß zwischen den einzelnen Trocknerzonen des Durchström-Trockners jeweils ein Wenderad 10 angeordnet ist, welches den Schlamm aufnimmt und wendet. Hierbei weist das Wenderad schaufelartige Arme auf, die entgegen der Transportrichtung des Schlamms 22 drehend angetrieben so daß jeder Schaufelarm eine Portion des Schlammes aufnimmt, umwendet und wieder auf dem Transportband in Transportrichtung ablegt.

An der Unterseite des Wenderades 10 ist hierbei ein Blaskanal 11 angeordnet, durch welchen die Luft in Pfeilrichtung 12 gegen die Unterseite des Transportbandes 18 geblasen wird.

Der von dem Wenderad 10 umschlossene Raum ist hierbei hermetisch dicht von einem Absaugkanal 13 gebildet, durch welchen die im Blaskanal 11 erzeugte Luft abgesaugt wird.

Nachfolgend wird die Abreinigugn des Filterbandes 28 näher beschrieben.

Es wird zunächst darauf hingewiesen, daß sich das Filterband durch das gesamte Gehäuse erstreckt; es kann jedoch auch vorgesehen sein, daß das Filterband 28 sich nicht durch die gesamte Länge des Gehäuses 1 erstreckt, sondern nur an den Stellen angeordnet ist, wo mit einem Staubanfall zu rechnen ist.

Die Abreinigung des Filterstaubes 37 auf dem Filterband 28 erfolgt durch jeweils eine Reinigungseinheit 14, die im wesentlichen gebildet ist aus einem unterhalb des Filterbandes 28 angeordneten Blaskastens 15 (der im Saugraum 36 angeordnet),wobei im Blaskasten 15 ein von dem Hauptluftstrom getrennter Luftstrom erzeugt der in Pfeilrichtung 12 von unten her das Filterband durchströmt und nach dem Durchsetzen des Filterbandes von einem oberhalb des Filterbandes, jedoch noch im Saugraum 36 angeordneten Saugkasten 16 aufgenommen wird.

Wichtig ist, daß die Unterseite des Saugkastens 16 eine konische Schräge 17 aufweist, wobei diese Schräge einen großen Durchströmquerschnitt in Transportrichtung des Filterbandes aufweist. Das heißt, der in Transportrichtung 38 in den unteren Bereich des Saugkastens 16 transportierte Filtgerstaub 27 gelangt zunächst in einen Absaugraum größeren Querschnittes, wo der Filterstaub in seinen oberen Bereichen abgetragen wird.

Mit zunehmendem Transport in Transportrichtung 38 in Richtung auf die Saugräume geringeren Querschnittes im Bereich dieser Schräge 17 erhöht sich somit der Sog auf den Filterstaub 37, der daher mit zunehmender Saugkraft abgehoben wird. Auf diese Weise erfolgt eine optimale Abreinigung des Filterbandes.

Die Länge der Absaugstrecke, d.h. die Länge des Blas- und Saugkastens 15,16 in Transportrichtung 38 muß den jeweiligen Verhältnissen angepaßt werden, d.h. die Art und Menge des Filterstaubes sowie der Transportgeschwindigkeit in Transportrichtung 38.

Ebenso ist es nicht lösungsnotwendig, daß in jeder Zone des Gehäuses eine derartige Reinigungseinheit 14 angeordnet sein muß, es reicht, wenn mindestens eine Reinigungseinheit 14 vorgesehen ist.

Im übrigen wird das Filterband über eine eintragsseitig angeordnete Spannwalze 29, über dazwischenliegende Tragrollen 31 und über eine austragsseitig angeordnete Antriebswalze 30 im Umlauf geführt. Im übrigen wird darauf hingewiesen, daß an den Seitenwänden des Gehäuses gemäß Figur 1 Abluftrohre 32 vorhanden sind, über welche die feuchte Luft aus dem Saugraum 36 zu einem zentralen Abluftventilator geführt wird. Im übrigen wird darauf hingewiesen, daß der Begriff "Schlamm 22" nicht einschränkend im Sinne der vorliegenden Erfindung zu verstehen ist. Unter "Schlamm" sind sämtliche zu trocknenden Medien zu verstehen, d.h. pastöse, pulverförmige und stückförmig vorhandene Güter, die den erwähnten Durchstrom-Trockner durchlaufen.

### ZEICHNUNGS-LEGENDE

1 Gehäuse
2 Einlaufbereich
3 Auslaufbereich
4 Ventilator
5 Gehäuseteil
6 Einströmtrichter
7 Rückströmkanal
8 Wärmequelle
9 Pfeilrichtung
10 Wenderad
11 Blaskanal
12 Pfeilrichtung
13 Absaugkanal
14 Reinigungseinheit
15 Blaskasten
16 Saugkasten
17 Schräge
18 Transportband
19 Aufgabevorrichtung
20 Pfeilrichtung
21 Zellenradschleuse
22 Schlamm
23 Tragrolle
24 Blaskasten
25 Ausnehmung
26 Spannwalze
27 Antriebswalze
28 Filterband
29 Spannwalze
30 Antriebswalze
31 Tragrolle
32 Abluftrohr
33 seitliche Trennwand
34 Pfeilrichtung
35 Druckraum
36 Saugraum
37 Filterstaub
38 Transportrichtung

## Patentansprüche

1. Durchström-Trockner zum Trocknen von Schlämmen, Pasten und anderen luftdurchlässigen Haufwerk, bestehend aus einem geschlossenen Gehäuse (1) mit wenigstens einer Trocknungszone (1a), die aufweist einen Ventilator (4), eine von Trocknungsluft durchströme Wärmequelle (8), einen Saugraum (36), der mit einem Druckraum (35) zum Einblasen von Trockenluft verbunden ist, eine Rückführleitung (7) zur Rückförderung der Trocknungsluft von dem Saugraum (36) über Ventilator (4) zum Druckraum (35) und ein umlaufendes Transportband (18) für den Schlamm (22), welches durch das Gehäuse (1) läuft, **dadurch gekennzeichnet,** daß im Saugraum (36), unterhalb des Transportbandes (18) mindestens ein umlaufend angetriebenes Filterband (28) angeordnet ist, das sich über die gesamte Länge der wenigstens einen Trocknungszone (1a) erstreckt und von der Trocknungsluft nach dem Durchströmen des zu trocknenden Schlamms (22) durchströmt wird, und daß dem Filterband (28) zu dessen Abreinigung Reinigungseinheiten (14) zugeordnet sind, bestehend aus wenigstens einem einen Saugkanal aufweisenden Saugkasten (16), der oberhalb des Filterbandes (28) angeordnet ist, und einem dem Saugkasten (16) im wesentlichen gegenüberliegend und unterhalb des Filterbandes (28) angeordneten Blaskasten (15).

2. Durchström-Trockner nach Anspruch 1, **dadurch gekennzeichnet,** daß das Filterband (28) kürzer als die Länge des Gehäuses (1) ist.

3. Durchström-Trockner nach Anspruch 1, **dadurch gekennzeichnet,** daß das Filterband (28) kontinuierlich oder intermittierend in Transportrichtung (38) des Transportbandes (18) oder in Gegenrichtung hierzu angetrieben ist.

4. Durchström-Trockner nach Anspruch 1, **dadurch gekennzeichnet,** daß der Blaskasten (15) eine zur Ebene des Filterbandes (28) im wesentlichen parallele Ausblasfläche aufweist und daß der Saugkasten (16) eine Ansaugfläche besitzt, die als Schräge (17) im Winkel zur Transportrichtung (38) des Filterbandes (28) geneigt ausgebildet ist.

5. Durchström-Trockner nach Anspruch 1, **dadurch gekennzeichnet**, daß die Luftzuführung zum Blaskasten (15) und die Luftabführung aus dem Saugkasten (16) der Reinigungseinheit (14) von der Luftführung durch das Transportband (18) zur Trocknung des Schlammes (22) getrennt ist.

6. Durchström-Trockner nach Anspruch 1, **dadurch gekennzeichnet,** daß der zu trocknende Schlamm (22) auf dem Transportband (18) von einer Wendeeinrichtung (10,11,12,13) umgewendet wird.

7. Durchström-Trockner nach Anspruch 6, **dadurch gekennzeichnet,** daß die Wendeeinrichtung (10,11,12,13) zwischen jeweils aneinander angrenzenden Trocknungszonen (1a,1b) angeordnet ist.

## Claims

1. Throughflow dryer for drying sludges, pastes and other air-permeable beds, consisting of a closed casing (1) with at least one drying zone (la), which comprises a fan (4), a heat source (8) through which drying air flows, a suction chamber (36), which is connected to a pressure chamber (35) for blowing in dry air, a return line (7) for conducting the drying air back from the suction chamber (36) via the fan (4) to the pressure chamber (35) and a circulating conveyor belt (18) for the sludge (22), which belt passes through the casing (1), characterised in that there is disposed, in the suction chamber (36), below the conveyor belt (18), at least one filter belt (28) which is actuated in circulation and which extends over the entire length of the at least one drying zone (la) and through which the drying air flows when it has flowed through the sludge (22) which is to be dried; and in that cleaning units (14) are allocated to the filter belt (28) for the cleaning thereof, which cleaning units consist of at least one suction box (16) comprising a suction channel and disposed above the filter belt (28), and a blowing box (15) disposed substantially opposite and below the filter belt (28).

2. Throughflow dryer according to Claim 1, characterised in that the filter belt (28) is shorter than the length of the casing (1).

3. Throughflow dryer according to Claim 1, characterised in that the filter belt (28) is actuated continuously or intermittently in the transport direction (38) of the conveyor belt (18) or in the direction which is opposite thereto.

4. Throughflow dryer according to Claim 1, characterised in that the blowing box (15) comprises an outflow surface which is substantially parallel to the plane of the filter belt (28); and in that the suction box (16) comprises a suction surface which is formed as a slanting part (17) angled in relation to the transport direction (38) of the filter belt (28).

5. Throughflow dryer according to Claim 1, characterised in that the air supply to the blowing box (15) and the air discharge out of the suction box (16) of the cleaning unit (14) are separated from the conducting of air through the conveyor belt (18) for drying the sludge (22).

6. Throughflow dryer according to Claim 1, characterised in that the sludge (22) to be dried is turned on the conveyor belt (18) by a turning arrangement (10, 11, 12, 13).

7. Throughflow dryer according to Claim 6, characterised in that the turning arrangement (10, 11, 12, 13) is disposed between drying zones (1a, 1b) which are adjacent one another in each case.

## Revendications

1. Séchoir à circulation d'air pour le séchage de boues, de matières pâteuses et d'autres débris perméables à l'air, constitué d'un corps (1) fermé comportant au moins une zone (1a) de séchage qui comporte un ventilateur (4), une source de chaleur (8) faisant circuler l'air de séchage, un espace (36) d'aspiration qui est relié à un espace sous pression (35) pour l'introduction d'air sec soufflé, un conduit de retour (7) pour le retour de l'air sec de l'espace d'aspiration (36) à l'espace sous pression (35), par l'intermédiaire d'un ventilateur (4) et une bande transporteuse (18) sans fin pour transporter la boue (22) et qui se déplace dans le corps (1), séchoir caractérisé en ce que dans l'espace d'aspiration (36), sous la bande transporteuse (18) est disposée au moins une bande filtrante (28) entraînée en circulation, qui s'étend sur toute la longueur de l'au moins une zone de séchage (1a), et qui est parcourue par l'air de séchage après que celui-ci a traversé la boue (22) à sécher et en ce que des ensembles ou unités à rôle de nettoyage (14) sont associés à la bande filtrante (28) pour la nettoyer, lesquels ensembles à rôle de nettoyage sont constitués d'au moins un caisson aspirant (16), doté d'un canal d'aspiration, et disposé au-dessus de la bande filtrante (28) et d'un caisson soufflant (15) disposé sensiblement à l'opposé du caisson aspirant (16) et sous la bande filtrante (28).

2. Séchoir à circulation d'air selon la revendication 1, caractérisé en ce que la bande filtrante (28) est plus courte que la longueur du corps (1).

3. Séchoir à circulation d'air selon la revendication 1, caractérisé en ce que la bande filtrante (28) est entraînée en continu ou par intermittence dans le sens du transport (38) réalisé par la bande transporteuse (18) ou dans le sens opposé à celui-ci.

4. Séchoir à circulation d'air selon la revendication 1, caractérisé en ce que le caisson soufflant (15) présente une surface de soufflage sensiblement parallèle au plan de la bande filtrante (28) et en ce que le caisson aspirant (16) est doté d'une surface d'aspiration ayant une conformation de plan incliné (17) en formant un angle par rapport au sens du transport (38) réalisé par la bande filtrante (28).

5. Séchoir à circulation d'air selon la revendication 1, caractérisé en ce que le conduit d'arrivée d'air menant au caisson soufflant (15) et le conduit d'évacuation de l'air sortant du caisson aspirant (16) de l'ensemble (14) à rôle de nettoyage sont séparés du conduit de l'air traversant la bande transporteuse (18) pour sécher la boue (22).

6. Séchoir à circulation d'air selon la revendication 1, caractérisé en ce que la boue (22) à sécher est retournée sur la bande transporteuse (18) par un dispositif de retournement (10, 11, 12, 13).

7. Séchoir à circulation d'air selon la revendication 6, caractérisé en ce que le dispositif de retournement (10, 11, 12, 13) est disposé entre des zones de séchage (1a, 1b) qui sont respectivement adjacentes l'une à l'autre.
